# NEUE EUROPÄISCHE PATENTSCHRIFT

(11) **EP 3 584 370 B2**
(45) Veröffentlichungstag und Bekanntmachung des Hinweises auf die Entscheidung über den Einspruch: **10.06.2026**
(45) Hinweis auf die Patenterteilung: 07.06.2023
(21) Anmeldenummer: 18178253.3
(22) Anmeldetag: 18.06.2018
(51) Int. Cl.: E02D 7/02, E02D 7/06, E02D 7/12, E02D 7/14, E02D 7/16, E02D 17/13, E21B 7/02, E21B 15/00

(54) **BAUGERÄT UND VERFAHREN ZUM BETREIBEN EINES BAUGERÄTES**
CONSTRUCTION EQUIPMENT AND METHOD FOR OPERATING SAME
ENGIN DE CHANTIER ET PROCÉDÉ DE FONCTIONNEMENT D'UN ENGIN DE CHANTIER

(43) Veröffentlichungstag der Anmeldung: 25.12.2019
(73) Patentinhaber: BAUER Spezialtiefbau GmbH, 86529 Schrobenhausen (DE)
(72) Erfinder: Karl, Herbert, 86565 Osterham (DE); Kulzinger, Robert, 86568 Hollenbach (DE); Stöckl, Josef, 86684 Pessenburgheim (DE)
(74) Vertreter: Wunderlich & Heim Patentanwälte PartG mbB

(56) Entgegenhaltungen:
- EP-A1- 1 717 375
- EP-A1- 2 345 764
- EP-A1- 2 775 089
- EP-A1- 3 296 467
- EP-A2- 1 270 824
- CN-A- 106 284 351
- DE-A1- 102010 023 215
- GB-A- 2 422 389
- Übergabeprotokoll zu der Maschine LRB 355
- zwei Screenshots aus der Datenbank des digitalen Projektverwaltungssystems der Einsprechenden.
- Artikelcode 11265697 sowie als Erstelldatum der 26.11.2014.
- Artikelcode 11972000 sowie als Erstelldatum der 29.11.2017.

## Beschreibung

Die Erfindung betrifft ein Baugerät mit einem Trägergerät, einem etwa vertikalen Mast, welcher an dem Trägergerät gelagert ist, ein Verfahrelement, welches entlang einer linearen Führung an dem Mast vertikal verfahrbar ist, und zwei GPS-Empfangseinheiten, welche im Bereich des Mastes angeordnet sind, gemäß dem Anspruchs 1. Die Erfindung betrifft weiterhin ein Verfahren zum Betreiben eines solchen Baugerätes.

Derartige Baugeräte sind etwa als Bohrgeräte zum Erstellen von Gründungspfählen im Boden seit langem bekannt. Für eine Positionsbestimmung des Bohrgerätes ist es bekannt, diese mit einem GPS-System auszustatten. Dabei befindet sich üblicherweise an einem Mastkopf eine GPS-Antenne. Die GPS-Antenne erstreckt sich dabei in der Regel vertikal nach oben, wobei durch die erhöhte Position eine möglichst gute GPS-Positionsbestimmung ermöglicht wird.

Zugleich soll mit einer derartigen Positionierung einer GPS-Empfangseinheit am oberen Mastbereich auch eine Positionsbestimmung des im Boden erstellten Bohrloches erfolgen. Bei einem Bohrgerät ist dabei entlang des Mastes ein Bohrantrieb mit einem Bohrwerkzeug linear verfahrbar geführt.

Bohrgeräte weisen jedoch häufig einen Mast mit einer Masthöhe von 20 m oder mehr auf. Aufgrund der Höhe dieses Mastes sowie eines nicht vermeidbaren Spieles der Schwenklager des gegenüber dem Trägergerät können sich Verschiebungen einer GPS-Antenne am oberen Ende des Mastes gegenüber einem am Boden erstellten Bohrloch von mehreren cm ergeben. Derartige Messschwankungen können etwa bei Erstellen sogenannter Bohrpfahlwände, bei welchen eine Vielzahl von Bohrpfählen eng miteinander mit einer definierten Überschneidung erstellt werden müssen, dazu führen, dass zur Kompensation dieser Messschwankungen entsprechend größere Überschneidungsbereiche zwischen nebeneinanderliegenden Bohrpfählen vorgesehen sein müssen. Dies führt zu einem erhöhten Materialverbrauch sowie zur Erstellung einer größeren Anzahl von Bohrpfählen bei zu erstellenden Bohrpfahlwänden.

Mit dieser Problematik befasst sich die gattungsbildende EP 3 296 467 A1, welche ein Bohrgerät mit Mast offenbart, an welchem eine GPS-Antenne angebracht ist. Zum Feststellen von Abweisungen ist zusätzlich an einem Trägergerät eine Messeinrichtung angeordnet, mit welcher ein Abstand des Bohrwerkzeugs zum Trägergerät ermittelt werden kann. Ähnliche Baugeräte sind aus der GB 2 442 389 A oder der EP 2 775 089 A1 bekannt.

Ein gattungsbildendes Baugerät geht aus der CN 106 284 351 A hervor. Bei diesem Baugerät ist eine GPS-Antenne an einem Bohrschlitten angebracht, welcher entlang des Mastes verfahrbar ist.

Der Erfindung liegt die **Aufgabe** zugrunde, ein Baugerät und ein Verfahren zum Betreiben eines Baugerätes anzugeben, bei welchen bei einem möglichst einfachen Aufbau eine besonders gute Positionsbestimmung mittels GPS-System ermöglicht werden.

Die Aufgabe wird nach der Erfindung durch ein Baugerät mit den Merkmalen des Anspruchs 1 beziehungsweise durch ein Verfahren mit den Merkmalen des Verfahrensanspruchs 6 gelöst. Bevorzugte Ausführungsformen sind in den abhängigen Ansprüchen angegeben.

Bei dem erfindungsgemäßen Baugerät ist vorgesehen, dass das Verfahrelement ein balkenförmiges Mäklerelement ist, dass das Mäklerelement an einer vom Mast abgewandten Vorderseite eine lineare Schlittenführung aufweist, dass ein Schlitten vorgesehen ist, welcher entlang der Schlittenführung des Mäklerelementes angebracht ist, dass zwei GPS-Empfangseinheiten an dem Verfahrelement angebracht sind und dass die GPS-Empfangseinheiten mit dem Verfahrelement zwischen einer oberen ersten Messposition und einer unteren zweiten Messposition verfahrbar sind.

Eine Grundidee der Erfindung kann darin gesehen werden, die GPS-Empfangseinheiten am Mast verfahrbar zwischen vertikal unterschiedlichen Messpositionen zu lagern. Wesentliche Vorteile ergeben sich dadurch, dass bei einem nach oben ausgefahrenen System, das Anfahren des Bohrpunktes erfolgen kann. Dabei sind die GPS-Empfangseinheiten möglichst weit oben am Baugerät angeordnet, so dass in eng bebauten Bereichen eine gute Signalqualität erreicht werden kann.

Zum Erfassen der Position des zu erstellenden Elementes, etwa eines Gründungspfahles oder eines einzurammenden Elementes, ist es vorteilhaft, wenn die GPS-Empfangseinheiten möglichst nahe zur Bodenfläche angeordnet sind. Hierdurch kann eine erhöhte Messgenauigkeit mit der bestehenden GPS-Empfangseinheit erreicht werden, ohne dass eine zusätzliche Messeinrichtung zwingend benötigt wird. Mit einem nach-unten-Fahren der GPS-Empfangseinheiten entlang des Mastes werden auch Ungenauigkeiten vermindert, die durch Mastauslenkungen und Lagerspiel bewirkt werden.

Eine Erhöhung der Messgenauigkeit wird nach der Erfindung dadurch erzielt , dass mehrerer GPS-Empfangseinheiten angeordnet werden. Erfindungsgemäß ist es dabei, dass zwei GPS-Empfangseinheiten vorgesehen sind, welche an gegenüberliegenden Seiten des Verfahrelementes angeordnet sind. Die Anordnung mehrerer GPS-Empfangseinheiten erlaubt eine Kompensation von Messungenauigkeiten einzelner Empfangseinheiten, so dass insgesamt eine sehr exakte Messung erreicht werden kann.

Besonders zweckmäßig ist es nach einer Ausführungsform der Erfindung, dass die GPS-Empfangseinheiten einen sich etwa horizontal zum Verfahrelement weg erstreckenden Antennenhalter aufweisen, an dessen freiem Ende ein Empfangselement beabstandet von dem Verfahrelement angeordnet ist. Dabei kann das Empfangselement lediglich eine Antenne oder die GPS-Empfangseinheit mit einer entsprechenden Elektronik sein. Eine Beabstandung der GPS-Empfangseinheit von dem Verfahrelement ermöglicht einen verbesserten Signalempfang.

Besonders vorteilhaft ist es dabei, dass der Antennenhalter einen ersten stangenförmigen Abschnitt und einen zweiten stangenförmigen Abschnitt aufweist, welche mit einem stumpfen Knickwinkel zueinander angewinkelt angeordnet sind. Dabei ist der Knickwinkel vorzugsweise in einer horizontalen Richtung so ausgebildet, dass die GPS-Empfangseinheit nach vorne vom Mast weg gerichtet ist.

Nach der Erfindung ist es vorgesehen, dass das Verfahrelement ein balkenförmiges Mäklerelement ist und dass die GPS-Empfangseinheiten in einem oberen Bereich des Mäklerelementes angebracht sind. Ein Mäkler ist ein grundsätzlich zweiteilig aufgebauter Mast mit einem Grundmast, an dem ein vertikales balkenförmiges Mäklerelement entlang dem Grundmast vertikal verfahrbar gelagert ist. An dem balkenförmigen Mäklerelement selbst kann eine weitere Linearführung vorgesehen sein, entlang welcher ein Arbeitsschlitten verfahrbar gelagert ist. Bevorzugt sind die GPS-Empfangseinheiten am oberen Ende des Mäklerelementes angebracht.

Nach der Erfindung ist vorgesehen, dass das Mäklerelement an einer vom Mast abgewandten Vorderseite eine lineare Schlittenführung aufweist und dass ein Schlitten vorgesehen ist, welcher entlang der Schlittenführung des Mäklerelementes vertikal verfahrbar gelagert ist. Der Schlitten kann dabei grundsätzlich ein Arbeitsschlitten zur Aufnahme eines Bauarbeitsgerätes sein. Grundsätzlich könnte mindestens eine GPS-Empfangseinheit an diesem Schlitten vorgesehen sein. Bevorzugt ist der Schlitten jedoch frei von einer GPS-Empfangseinheit. Die Anordnung am Mäklerelement stellt sicher, dass die empfindlichen GPS-Empfangseinheiten auch in der nach unten gefahrenen Messposition einen gewissen Abstand vor der Arbeitsstelle am Boden zum Schutz der GPS-Empfangseinheit haben.

Besonders bevorzugt ist es nach einer Ausführungsvariante der Erfindung, dass an dem Schlitten ein Arbeitsgerät, insbesondere ein Bohrantrieb, ein Vibrationsbär oder eine Rammeinheit angeordnet ist. Der Bohrantrieb ist insbesondere ein Hydraulikantrieb, wie er im bekannter Weise zum Antreiben eines Bohrgestänges, eines Endlosbohrers, eines Bohreimers etc. zum Erstellen eines Bohrloches im Boden zur Anwendung kommt. Bei einem Vibrationsbär handelt es sich um ein Arbeitsgerät mit mehreren angetriebenen Unwuchteinheiten, um eine gezielte Schwingung zu erzeugen, welche etwa zum Eintreiben eines Pfahles, einer Bohle oder eines Trägers in den Boden eingesetzt wird. Die Rammeinheit kann beispielsweise ein Dieselhammer oder eine hydraulische Ramme zum Erzeugen von Schlagimpulsen zum Einschlagen oder Eintreiben von Pfählen, Bohlen oder Trägers sein. Ein Vibrationsbär oder eine Rammeinheit kann auch grundsätzlich in Kombination mit einem Bohrantrieb vorgesehen sein.

Ein besonders hoher Nutzwert des erfindungsgemäßen Baugeräts wird dadurch erzielt, dass an einem oberen Ende des Mäklerelementes oberhalb der GPS-Empfangseinheiten ein Hilfswindenbalken vorgesehen ist. Der Hilfswindenbalken ist ein Mastkopf mit Umlenkrollen für mindestens ein Hilfsseil, welches von einer Winde am Mast oder am Trägergerät angetrieben wird. Durch das Hilfsseil können zusätzliche Hubaufgaben, etwa zum Anheben eines Bohrwerkzeuges, Bohrgestängeelementes, Pfahles etc., durchgeführt werden.

Erfindungsgemäß ist es, dass der Hilfswindenbalken an dem Mäklerelement drehbar um eine vertikale Drehachse gelagert ist. Dabei ist ein Drehwinkel derart begrenzt und auf eine Antennenanordnung der GPS-Empfangseinheiten so abgestimmt, dass das vertikal nach unten hängende Hilfsseil nicht mit den GPS-Empfangseinheiten oder der Antennenanordnung kollidiert. Eine Verdrehung kann mittels eines Drehantriebes erfolgen.

Entsprechend der Ausstattung des Baugerätes mit einem entsprechenden Arbeitsgerät oder einer Arbeitseinheit ist es nach einer Weiterbildung der Erfindung bevorzugt, dass das Baugerät, ein Bohrgerät, ein Vibrationsgerät oder ein Rammgerät ist. Die Erfindung ist jedoch nicht auf diese bevorzugten Ausführungen eines Baugerätes beschränkt. Vielmehr kann die Erfindung auch an allen anderen Baugeräten mit einem Mast zum Einsatz kommen, wobei eine genaue Positionsbestimmung mittels GPS-Empfangseinheiten gewünscht ist.

Die eingangs gestellte Aufgabe wird weiter durch ein Verfahren zum Betrieben eines erfindungsgemäßen Bohrgerätes beschrieben, wobei mit den GPS-Empfangseinheiten eine erste Positionsmessung in einer oberen ersten Messposition, in welcher das Verfahrelement an dem Mast in eine obere Position verfahren ist, und eine zweite Positionsmessung in einer unteren zweiten Messposition durchgeführt werden, in welcher das Verfahrelement in eine untere Position am Mast verfahren ist.

Dieses Verfahren kann mit dem zuvor beschriebenen Baugerät ausgeführt werden, wobei die zuvor beschriebenen Vorteile erzielt werden. Insbesondere kann mit dem erfindungsgemäßen Verfahren bei Anordnung der GPS-Empfangseinheiten in der oberen ersten Messposition eine Justierung des Baugerätes durchgeführt werden, etwa beim Anfahren eines Bohrpunktes. Wird mit dem Baugerät dann ein Bohrloch oder ein Gründungselement im Boden erstellt, kann eine exakte Vermessung und Positionsbestimmung des so erstellten Elementes mit erhöhter Genauigkeit durch die GPS-Empfangseinheiten durchgeführt werden, wenn sich diese in einer unteren zweiten Messposition nahe an dem Element oder dem Arbeitspunkt befindet.

Die Erfindung wird nachfolgend anhand von bevorzugten Ausführungsbeispielen erläutert, welche schematisch in den beigefügten Zeichnungen dargestellt sind. In den Zeichnungen zeigen:
- Fig. 1: eine Seitenansicht eines erfindungsgemäßen Baugerätes mit nach oben gefahrenem Mäklerelement;
- Fig. 2: eine Vorderansicht des Baugerätes von Fig. 1;
- Fig. 3: eine perspektivische Ansicht des Baugerätes von Fig. 1 und Fig. 2;
- Fig. 4: eine Seitenansicht des Baugerätes von Figuren 1 bis 3 mit nach unten gefahrenem Mäklerelement;
- Fig. 5: eine Vorderansicht des Baugerätes von Fig. 4;
- Fig. 6: eine perspektivische Ansicht des Baugerätes von Fig. 4 und Fig. 5;
- Fig. 7: eine perspektivische vergrößerte Ansicht eines oberen Bereiches des Mäklerelementes des Baugerätes der Figuren 1 bis 6; und
- Fig. 8: eine vergrößerte Ansicht einer abgewandelten GPS-Empfangseinheit nach der Erfindung.

Ein erfindungsgemäßes Baugerät 10, welches als ein Bohrgerät ausgebildet ist, ist schematisch in den Figuren 1 bis 3 dargestellt. Das Baugerät 10 weist ein Trägergerät 12 auf, welches ein Raupenfahrwerk 14 umfasst. Auf dem Raupenfahrwerk 14 ist ein Oberwagen 16 mit einer Bedienkabine und den Antrieben drehbar gelagert. In einem Frontbereich des Oberwagens 16 ist über einen grundsätzlich bekannten Anlenkmechanismus 18 ein Mast 20 oder eine Mastanordnung verstellbar angeordnet.

Der Mast 20 beseht in dem dargestellten Ausführungsbeispiel aus einem balkenförmigen vertikalen Grundmast 22, welcher mittels eines Verfahrzylinders 19 relativ zu dem Anlenkmechanismus 18 vertikal verfahrbar ist. Über den Anlenkmechanismus 18 kann der Mast 20 in eine im Wesentlichen horizontale Position am Trägergerät 12 umgelegt werden.

An seiner Vorderseite weist der Grundmast 22 des Mastes 20 eine lineare Führung 24 auf, entlang welcher ein Verfahrelement 30 vertikal verfahrbar mittels eines Stellzylinders 26 gelagert ist. Im dargestellten Ausführungsbeispiel ist das Verfahrelement 30 als ein balkenförmiges Mäklerelement 32 ausgebildet, so dass der Mast 20 beziehungsweise die Mastanordnung einen sogenannten Mäkler bildet.

An dem balkenförmigen, entlang dem Grundmast 22 verfahrbaren Mäklerelement 32 ist selbst an seiner Vorderseite eine lineare Schlittenführung 34 ausgebildet. Entlang der Schlittenführung 34 ist ein Schlitten 40 verfahrbar gelagert, der ein Arbeitsgerät 44 aufnehmen kann. Im dargestellten Ausführungsbeispiel ist das Arbeitsgerät 44 als ein Bohrgerät mit drei Abtriebswellen ausgebildet.

Am oberen End- oder Kopfbereich des Mäklerelementes 32 ist über ein Balkenlager 72 ein Hilfswindenbalken 70 drehbar um eine vertikale Drehachse gelagert. An dem Hilfswindenbalken 70 ist mindestens eine Umlenkrolle 74 angeordnet, über welche ein Hilfsseil 76 für spezielle Hubaufgaben, etwa zum Anheben eines Bohrgestänges, vorgesehen ist.

Unterhalb des Hilfswindenbalkens 70 sind am oberen Endbereich des Mäklerelementes 32 seitlich zwei GPS-Empfangseinheiten 50 gemäß der Erfindung angebracht. Die GPS-Empfangseinheiten 50 sind zum Empfangen von GPS-Signalen ausgebildet und dienen zur Positionsbestimmung in einem bestehenden GPS-System.

In den Figuren 1 bis 3 ist das Mäklerelement 32 gegenüber dem Grundmast 22 nach oben ausgefahren, so dass sich die beiden GPS-Empfangseinheiten 50 in einer oberen ersten Messposition befinden. In dieser oberen ersten Messposition ist in der Regel ein sehr guter Empfang eines GPS-Signals gewährleistet, so dass in dieser Position insbesondere ein Anfahren eines Arbeitspunktes ermöglicht wird.

In den Figuren 4 bis 6 ist das erfindungsgemäße Baugerät 10 aus den Figuren 1 bis 3 dargestellt, wobei jedoch das als Mäklerelement 32 ausgebildete Verfahrelement 30 gegenüber dem Grundmast 22 nach unten gefahren ist. Somit befinden sich die beiden GPS-Empfangseinheiten 50 nunmehr entsprechend dem Verfahrweg am Grundmast 22, welcher bis zu 10 Meter und mehr betragen kann, näher am Boden und somit näher an der eigentlichen Bearbeitungsstelle des Baugerätes 10. Beim Erstellen etwa eines Gründungselementes, wie eines Gründungspfahles, oder eines Bohrloches kann so in dieser unteren zweiten Messposition eine besonders genaue Bestimmung der Position eines Arbeitspunktes mittels der GPS-Empfangseinheiten 50 durchgeführt werden. In dieser eingefahrenen Position des Mastes 20 werden auch Lagerspiele sowie unvermeidbare Auslenkungen des Mastes 20, die etwa durch eine Windlast auftreten können, erheblich verringert, was zu einer Verbesserung der Positionsmessung beiträgt.

Gleichzeitig ist gemäß den Figuren 4 bis 6 auch der Schlitten 40 mit dem Arbeitsgerät 44 entlang des balkenförmigen Mäklerelementes 32 nach unten in eine bodennahe Position verfahren.

Ein oberer Endbereich des als Mäklerelement 32 ausgebildeten Verfahrelementes 30 der Mastanordnung 20 ist in einer vergrößerten Ansicht in Fig. 7 dargestellt. An einem oberen Ende des balkenförmigen Mäklerelementes 32 ist dabei über ein horizontales drehbares Balkenlager 72 ein etwa T-förmiger Hilfswindenbalken 70 mit zwei seitlichen Auslegern angeordnet. An einem Ende eines Auslegers an der Vorderseite des Mäklerelementes 32 ist eine Umlenkrolle 74 für ein Hilfsseil 76 drehbar gelagert. Am freien Ende des Hilfsseiles 76 ist ein Lasthaken 78 für Hubaufgaben angebracht.

An einer Vorderseite des balkenförmigen Mäklerelementes 32 ist eine Schlittenführung 34 für den Schlitten 40 ausgebildet. Der Schlitten 40 mit dem in Fig. 7 nicht dargestellten Arbeitsgerät kann über Stellzylinder oder eine nicht-dargestellte Seilanordnung vertikal entlang des Mäklerelementes 32 verfahren werden.

Am oberen Endbereich des Mäklerelementes 32 unterhalb des Balkenlagers 72 des Hilfswindenbalkens 70 sind zwei erfindungsgemäße GPS-Empfangseinheiten 50 mit jeweils einem stangenförmigen Antennenhalter 54 angebracht. Die beiden stangenförmigen Antennenhalter 54 erstrecken sich seitlich zu gegenüberliegenden Seite des Mäklerelementes 32.

An dem jeweils freien Ende der Antennenhalter 54 ist über eine plattenförmige Aufnahme 60 ein Empfangselement 52 für die GPS-Signale mit der entsprechenden Elektronik angeordnet. Aufgrund der Antennenhalter 54 sind die Empfangselemente 52 beabstandet zu dem Mäklerelement 32 und dem Hilfswindenbalken 60 angeordnet, so dass hierdurch ein guter Empfang der GPS-Signale erreicht wird.

Die Antennenhalter 54 sind in einem hinteren Bereich des Mäklerelementes 32 in einer solchen Weise angeordnet, dass eine Kollision mit dem Hilfsseil 76 mit dem Lasthaken 78 bei einem Verschwenken des Hilfswindenbalkens 70 um zumindest 90° vermieden ist.

Eine abgeänderte GPS-Empfangseinheit 50 ist in Fig. 8 dargestellt. Dabei weist der stangen- oder stabförmige Antennenhalter 54 einen geraden ersten Stangenabschnitt 58 auf. Am freien Ende des ersten stangenförmigen Abschnitts 58 ist ein plattenförmiger Befestigungsflansch 56 zum lösbaren Anbringen der GPS-Empfangseinheit 50 an dem Verfahrelement 30 vorgesehen.

Ein zweiter stangenförmiger Abschnitt 59 des Antennenhalters 54 schließt sich mit einem stumpfen Knickwinkel an den ersten stangenförmigen Abschnitt 58 an. Der zweite stangenförmige Abschnitt 59 ist an seinem freien Ende etwa halbkreisförmig gebogen und nimmt den dem bogenförmigen Bereich eine plattenförmige Aufnahme 60 auf, auch welcher das eigentliche Empfangselement zum Empfang der GPS-Signale angebracht ist. Der Antennenhalter 54 kann als ein hohles Rohr ausgebildet sein, so dass innerhalb des stangenförmigen Halters eine Leitung zur Stromversorgung und zur Datenkommunikation angeordnet werden kann.

## Patentansprüche

1. Baugerät mit
- einem Trägergerät (12),
- einem etwa vertikalen Mast (20), welcher an dem Trägergerät (12) gelagert ist,
- einem Verfahrelement (30), welches entlang einer linearen Führung (24) an dem Mast (20) vertikal verfahrbar ist, und
- zwei GPS-Empfangseinheiten (50), welche im Bereich des Mastes (20) an gegenüberliegenden Seiten des Verfahrelementes (30) angeordnet sind,
**dadurch gekennzeichnet,**
- **dass** das Verfahrelement (30) ein balkenförmiges Mäklerelement (32) ist,
- **dass** das Mäklerelement (32) an einer vom Mast (20) abgewandten Vorderseite eine lineare Schlittenführung (34) aufweist,
- **dass** ein Schlitten (40) vorgesehen ist, welcher entlang der Schlittenführung (34) des Mäklerelementes (32) vertikal verfahrbar gelagert ist,
- **dass** die GPS-Empfangseinheiten (50) in einem oberen Bereich des Mäklerelementes (32) angebracht sind,
- **dass** die GPS-Empfangseinheiten (50) mit dem Verfahrelement (30) zwischen einer oberen ersten Messposition und einer unteren zweiten Messposition verfahrbar sind,
- **dass** an einem oberen Ende des Mäklerelementes (32) oberhalb der GPS-Empfangseinheiten (50) ein Hilfswindenbalken (70) vorgesehen ist,
- **dass** der Hilfswindenbalken als ein Mastkopf mit Umlenkrollen für ein Hilfsseil ist, welches von einer Winde an dem Mast (20) oder an dem Trägergerät (12) angetrieben ist, und
- **dass** der Hilfswindenbalken (70) an dem Mäklerelement (32) drehbar um eine vertikale Drehachse gelagert ist, wobei ein Drehwinkel derart begrenzt und auf eine Antennenanordnung der GPS-Empfangseinheiten (50) abgestimmt ist, dass das vertikal nach unten hängende Hilfsseil nicht mit den GPS-Empfangseinheiten (50) oder der Antennenanordnung kollidiert.

2. Baugerät nach Anspruch 1,
**dadurch gekennzeichnet,**
**dass** die GPS-Empfangseinheiten (50) jeweils einen sich etwa horizontal zum Verfahrelement (30) weg erstreckenden Antennenhalter (54) aufweisen, an dessen freiem Ende ein Empfangselement (52) beabstandet von dem Verfahrelement (30) angeordnet ist.

3. Baugerät nach Anspruch 2,
**dadurch gekennzeichnet,**
**dass** der Antennenhalter (54) einen ersten stangenförmigen Abschnitt (58) und einen zweiten stangenförmigen Abschnitt (59) aufweist, welche mit einem stumpfen Knickwinkel zueinander angewinkelt angeordnet sind.

4. Baugerät nach einem der Ansprüche 1 bis 3,
**dadurch gekennzeichnet,**
**dass** an dem Schlitten (40) ein Arbeitsgerät (44), insbesondere ein Bohrantrieb, ein Vibrationsbär oder eine Rammeinheit, angeordnet ist.

5. Baugerät nach einem der Ansprüche 1 bis 4,
**dadurch gekennzeichnet,**
**dass** das Baugerät (10) ein Bohrgerät, ein Vibrationsgerät oder ein Rammgerät ist.

6. Verfahren zum Betreiben eines Baugerätes (10) nach einem der Ansprüche 1 bis 5,
wobei mit den GPS-Empfangseinheiten (50) eine erste Positionsmessung in einer oberen ersten Messposition, in welcher das balkenförmige Mäklerelement (32) an dem Mast (20) in eine obere Position verfahren ist, und eine zweite Positionsmessung in einer unteren zweiten Messposition durchgeführt werden, in welcher das Mäklerelement (32) in eine untere Position am Mast (20) verfahren ist.

## Claims

1. Construction device, comprising
- a carrier device (12)
- an approximately vertical mast (20), which is mounted on the carrier device (12),
- a movement element (30) that is vertically movable along a linear guide (24) on the mast (20), and
- two GPS receiving units (50) arranged in the region of the mast (20) on opposite sides of the movement element (30),
**characterized in that**
- the movement element (30) is a beam shaped leader element (32),
- **in that** the leader element (32) comprises a linear slide guide (34) on a front side facing away from the mast (20),
- **in that** a slide (40) is provided, which is mounted vertically movably along the slide guide (34) of the leader element (32),
- **in that** the GPS receiving units (50) are attached in an upper region of the leader element (32),
- **in that** the GPS receiving units (50) can be moved between an upper, first measuring position and a lower, second measuring position by means of the movement element (30),
- **in that** an auxiliary winch beam (70) is provided on an upper end of the leader element (32) above the GPS receiving units (50),
- **in that** the auxiliary winch beam is a leader head with pulleys for an auxiliary cable driven by a winch on the mast (20) or on the carrier device (12), and
- that the auxiliary winch beam (70) is mounted on the leader element (32) so as to rotate about a vertical axis of rotation, wherein a rotation angle is limited and matched to an antenna arrangement of the GPS receiving units (50) such that the auxiliary cable hanging vertically downward does not collide with the GPS receiving units (50) or the antenna arrangement.

2. Construction device according to claim 1,
**characterized in that**
the GPS receiving units (50) each comprise an antenna holder (54) extending approximately horizontally away from the movement element (30), at the free end of which a receiving element (52) is arranged spaced apart from the movement element (30).

3. Construction device according to claim 2,
**characterized in that**
the antenna holder (54) comprises a first rod-shaped portion (58) and a second rod-shaped portion (59), which are arranged angled with an obtuse bend angle relative to one another.

4. Construction device according to any one of claims 1 to 3,
**characterized in that**
a working device (44), in particular a drilling drive, a vibration hammer, or a piling unit, is arranged on the carriage (40).

5. Construction device according to any one of claims 1 to 4,
**characterized in that**
the construction device (10) is a drilling device, a vibration device, or a piling device.

6. Method for operating a construction device (10) according to any one of claims 1 to 5,
wherein, by means of the GPS receiving units (50), a first position measurement is taken in an upper, first measuring position in which the beam shaped leader element (32) is moved into an upper position on the mast (20) and a second position measurement is taken in a lower, second measuring position in which the leader element (32) is moved into a lower position on the mast (20).

## Revendications

1. Engin de chantier comportant :
- un appareil de support (12),
- un mât (20) à peu près vertical qui est positionné au niveau de l'appareil de support (12),
- un élément de déplacement (30) qui est mobile verticalement le long d'un guide linéaire (24) au niveau du mât (20), et
- deux unités de réception GPS (50) qui sont agencés dans la zone du mât (20) sur les côtés opposés de l'élément de déplacement (30),
**caractérisé**
- **en ce que** l'élément de déplacement (30) est un élément de guidage (32) en forme de poutre,
- **en ce que** l'élément de guidage (32) présente au niveau d'un côté avant éloigné du mât (20) un guidage de chariot linéaire (34),
- **en ce qu'**un chariot (40) est prévu, lequel est logé de manière mobile verticalement le long du guidage de chariot (34) de l'élément de guidage (32),
- **en ce que** les unités de réception GPS (50) sont montées dans une zone supérieure de l'élément de guidage (32),
- **en ce que** les unités de réception GPS (50) peuvent être déplacées avec l'élément de déplacement (30) entre une première position de mesure supérieure et une deuxième position de mesure inférieure,
- **en ce qu'**une barre de treuil auxiliaire (70) est prévue au niveau d'une extrémité supérieure de l'élément de guidage (32) au-dessus des unités de réception GPS (50),
- **en ce que** la barre de treuil auxiliaire est une tête de mât équipée de poulies de renvoi pour un câble auxiliaire, qui est entraîné par un treuil sur le mât (20) ou sur l'appareil de support (12), et
- **en ce que** la barre de treuil auxiliaire (70) est monté sur l'élément de mât (32) de manière à pouvoir pivoter autour d'un axe de rotation vertical, l'angle de rotation étant limité et adapté à un agencement d'antennes des unités de réception GPS (50) de telle sorte que le câble auxiliaire suspendu verticalement vers le bas n'entre pas en collision avec les unités de réception GPS (50) ou l'agencement d'antennes.

2. Engin de chantier selon la revendication 1,
**caractérisé en ce que**
les unités de réception GPS (50) présente chacune un support d'antenne (54) s'étendant à peu près horizontalement depuis l'élément de déplacement (30), au niveau de l'extrémité libre duquel un élément de réception (52) est agencé à distance de l'élément de déplacement (30).

3. Engin de chantier selon la revendication 2,
**caractérisé en ce que**
le support d'antenne (54) présente une première section en forme de tige (58) et une deuxième section en forme de tige (59) qui sont agencées coudées l'une à l'autre avec un angle de coudage obtus.

4. Engin de chantier selon l'une des revendications 1 à 3,
**caractérisé en ce que**
un engin de travail (44), en particulier un entraînement de forage, une barre de vibration ou une unité de battage, est agencée au niveau du chariot (40).

5. Engin de chantier selon l'une des revendications 1 à 4,
**caractérisé en ce que**
l'engin de chantier (10) est un engin de forage, un engin de vibration ou un engin de battage.

6. Procédé de fonctionnement d'un engin de construction (10) selon l'une des revendications 1 à 5,
dans lequel une première mesure de position est réalisée à l'aide des unités de réception GPS (50) dans une première position de mesure supérieure, dans laquelle l'élément de guidage (32) en forme de poutre est déplacé au niveau du mât (20) dans une position supérieure, et une deuxième mesure de position est réalisée dans une deuxième position de mesure inférieure, dans laquelle l'élément de guidage (32) est déplacé dans une position inférieure au niveau du mât (20).
